# EUROPÄISCHE PATENTSCHRIFT

(11) **EP 0 036 953 B1**
(45) Veröffentlichungstag und Bekanntmachung des Hinweises auf die Patenterteilung: **23.05.1984**
(21) Anmeldenummer: 81101455.4
(22) Anmeldetag: 28.02.1981
(51) Int. Cl.: C10B 33/06, C10B 39/14, C10B 43/02, C10B 45/00

(54) **Einrichtung für die Koksofenbedienung**
System for operating coke ovens
Installation pour l'exploitation de fours à coke

(30) Priorität: 27.03.1980 DE 3011781
(43) Veröffentlichungstag der Anmeldung: 07.10.1981
(73) Patentinhaber: Holz, Wilhelm, Dr.rer.nat., D-4650 Gelsenkirchen (DE); Lukaszewics, Helmut, Ing.grad., D-4250 Bottrop (DE); Gewerkschaft Schalker Eisenhütte, D-4650 Gelsenkirchen (DE)
(72) Erfinder: Holz, Wilhelm, Dr. rer.nat., D-4660 Gelsenkirchen-Buer (DE); Lukaszewicz, Helmut, Ing. grad., D-4250 Bottrop (DE); Gregor, Karl, Dr., D-4630 Bochum (DE)
(74) Vertreter: Herrmann-Trentepohl, Werner, Dipl.-Ing.

## Beschreibung

Die Erfindung betrifft eine Einrichtung für die Koksofenbedienung, bestehend aus einem längs einer Koksofenbatterie fahrbaren Gerüst und einer auf dem Gerüst in Querrichtung fahrbaren Auslegermaschine, deren horizontal drehbarer und senkrecht schwenkbarer Ausleger mit Kühlmittelkanälen versehen ist und an seinem freien Ende einen Anschlußkopf für vorzugsweise mehrere Arbeitsgeräte, darunter wenigstens eine Kombination aus einer Schaufel- und Kratzeinrichtung zum Entfernen von Koks aus jeder Ofenkammer aufweist.

Die Erfindung bezieht sich insbesondere auf diejenigen Bedienungsvorgänge an Koksöfen, die außer dem planmäßigen Beschicken und Entleeren der Ofenkammern an modernen Horizontalkammeröfen durchgeführt werden müssen. Darunter sind vor allem Großraumöfen zu verstehen, die ca. 8 m Kammerhöhe und ca. 16 m Kammerlänge aufweisen und ein Volumen von 35-40 t erreichen, jedoch kommen für die Erfindung auch Längen in Betracht, die Höhen von ca. 4 m und Höhen von 11 m erreichen. In Großraumöfen werden von der Koksausdrückmaschine besonders große Kräfte in den Kammerbesatz eingeleitet, welche die Kammerwände der Großraumöfen während des Ausstoßens des Kammerbesatzes stärker als die Kammerwände kleinerer Bauart beanspruchen. Darauf sind die an den Vorköpfen, den Ofenverankerungen, den Kammerwänden und den Kammerverschlüssen erforderlichen und bei Großraumöfen besonders intensiveren Wartungsarbeiten, welche zur Erhaltung der Verfügbarkeit und damit der Wirtschaftlichkeit der Anlage notwendig sind, zurückzuführen. Darüberhinaus sind eine ständige Kontrolle der Kammerwände, der Ofendecke und der Ofensohle zur rechtzeitigen Schadenserkennung und -beseitigung, sowie eine rechtzeitige Entfernung von Graphitansätzen an den Kammerwänden im Bereich der Umkehrstelle, der Füllöcher, der Steigrohrmündung&.₁ und der Steigrohre notwendig, weil solche Graphitansätze bei nicht rechtzeitiger Entfernung zu erheblichen Betriebsstörungen führen.

Darüberhinaus kann es bei außergewöhnlichen Betriebszuständen, wie Schwankungen der Einsatzkohlenqualitäten, Störungen in der Beheizung oder bei Undichtigkeiten an den Kammerrahmen und den Kammerverschlüssen zu Schwierigkeiten beim Koksausstoßen bis zum Festsitzen des Kokskuchens kommen, wobei Beschädigungen an den Ofenwänden durch seitliche Drücke nicht auszuschließen sind.

Weitere Beschädigungen an maschinellen Einrichtungen, Kammerrahmen und Ankerständern können entstehen, wenn aus den genannten Gründen der Vorgang des Koksausstoßens unterbrochen werden muß. Der glühende Koks bleibt dann zum Teil in der Koksüberleitwanne stecken und muß dort unter schwierigen Bedingungen manuell entfernt werden. Der restliche, noch in der Ofenkammer verbliebene Koks wird in solchen Fällen ebenfalls mit Stangen und Kratzern so weit aus der Ofenkammer entfernt, daß sich der Rest mit der Koksausdrückmaschine aus der Ofenkammer drücken läßt ; im Extremfall muß die gesamte Ofenkammer leergekratzt werden.

Die mit den Wartungsarbeiten verbundenen, insbesondere aber bei den Störfällen auftretenden körperlichen Anstrengungen des Bedienungspersonals sind nicht mehr zumutbar. Darüberhinaus entsteht eine erhebliche Unfallgefahr durch die aus großer Höhe herabstürzenden glühenden Koksstücke. Obwohl man eine dem hohen Stand der Technik des Koksofenbaues entsprechende, fast restlose maschinelle Bedienung der Koksöfen bereits seit langem verwirklicht hat, ist es bisher nicht gelungen, einen vergleichbaren Stand bei den vorstehend beschriebenen Arbeiten zu erreichen.

Zwar ist bereits eine Vorrichtung zum Entfernen von Koks aus den Ofenkammern bekannt geworden (DE-PS 807091), welche die Handarbeit beim Auskratzen des festsitzenden Kokskuchens aus der Ofenkammer von der Koksseite her erleichtern soll. Dazu ist ein portalartiges Gerüst vorgesehen, das auf einem Gleis fahrbar ist, dessen Schienen auf dem Meistergang und auf besonderen Fundamenten neben dem Löschwagengleis verlagert sind. Das Oberteil dient zur Verlagerung eines in die Ofenkammer verschiebbaren und außerdem vertikal schwenkbaren Kratzbandes. Der bewegliche Teil des Kratzbandes ist mit Schaufeln zum Herauskratzen des Kokses aus der Ofenkammer versehen. Ihm ist ein Kurzband als Fördermittel zugeordnet, das den herausgekratzten Koks übernimmt und in den Löschwagen austrägt, der deswegen unter dem Portal bereitgehalten werden muß.

Eine Einrichtung trägt einerseits nicht den praktischen Erfordernissen genügend Rechnung, die bei festsitzenden Kokskuchen in den Ofenkammern beachtet werden müssen. Einerseits nämlich kann die vorbekannte Einrichtung nur den an der Koksseite festsitzenden Kokskuchen bearbeiten und das auch nur unter Freilassung der Ofensohle wegen der von den Schaufeln des Kratzbandes ausgehenden Beschädigungsgefahr. Das hat den Nachteil, daß an der Maschinenseite der festsitzende Kokskuchen für die Druckstange der Ausdrückmaschine nicht begradigt werden kann, so daß ein erneuter Andrückversuch an der Verkantung der Stange und der darauf beruhenden Blockierung des Stangengetriebes scheitert. Außerdem besteht bei nicht frei geladener Ofensohle an der Koksseite die Gefahr, daß der Kokskuchen erneut in der Ofenkammer festgefahren wird, falls der Ausdruckversuch wiederholt wird. Darüberhinaus belastet die Hitze des Kokskuchens während der gesamten Arbeitszeit, die für die Beseitigung der Ofenstörung erforderlich ist, die Einrichtung selbst und den Kokskuchenführungswagen, wodurch bei grösseren Schwierigkeiten mit erheblichen Beschädigungen an diesen Einrichtungen gerechnet werden muß.

Bei einer der häufigsten Störungen des Ofenbetriebes sitzt zudem der Kokskuchen nicht nur in der Ofenkammer, sondern auch in Kokskuchenführungswagen fest. Dieser Zustand ist im Kokskuchenführungswagen besonders kritisch, weil durch den Luftsauerstoff und die Teramik der Koks zu brennen beginnt und der Wagen durch Hitzeeinwirkungen in kurzer Zeit zerstört werden kann. Das Kratzband der vorbekannten Einrichtung setzt voraus, daß man zunächst den Kokskuchenführungswagen zur Seite fährt. Das ist aber nur möglich, wenn es gelingt, dabei den Kokskuchen abzureißen. Meistens scheitert das jedoch an der zu schwachen Antriebsleistung des Führungswagens. Der glühende Koks liegt dann nicht nur in der Kokskuchenführung, sondern fällt auch noch zwischen die Ankerstände und das Maschinenfahrwerk. Dadurch entstehen noch zusätzliche Schäden an den Ankerständern und an der Meistergangdecke. Selbst wenn es gelingt, die Maschine zu verfahren, muß der glühende Koks manuell aus dem Kokskuchenführungswagen entfernt werden. Diese Arbeiten sind gefährlich und lassen sich auch nicht in ausreichend kurzer Zeit durchführen. Eine Beschädigung der Maschinen ist daher in der Regel nicht zu vermeiden.

Auch nicht hilfreicher ist eine weitere der vorbekannten Einrichtungen (DE-PS 11 01 356), von der die Erfindung ausgeht, weil die Einrichtung der Erfindung nicht nur die Entfernung von festsitzendem Koks in Ofenkammern, sondern auch Arbeitsgeräte für die Durchführung von Wartungsarbeiten, die das Spritzen, Schleifen, Schweißen o. dgl. voraussetzen, gedacht ist. Das Gerüst dieser Einrichtung das als portal ausgebildet ist, ist auf dem Meistergang der Koksseite verfahrbar und mit den Ankerständern verspannbar. Es hat zusätzliche Gerüststützen, welche die von dem Gerüst gebildete Bühne an Teilen des Meisterganges abstützen. Die Kombination aus einer Schaufel und einer Kratzeinrichtung als Ladegerät ermöglicht das Freiladen der Ofensohle von der Koksseite aus. Zur Beseitigung der beschriebenen Ofenstörungen ist diese Einrichtung jedoch wenig geeignet, weil die Bearbeitung des Kokskuchens in der Ofenkammer von der Maschinenseite ebensowenig möglich ist wie eine gefahrlose Beseitigung des aus der Ofenkammer ausgetragenen glühenden Kokses. Zwar ist die Einrichtung fahrbar, muß jedoch dazu den Meistergang verwenden, der zur Aufnahme von statischen und dynamischen Belastungen durch eine derartige Einrichtung nur im begrenzten Umfang geeignet ist. Dieselben Bedenken erheben sich auch gegen die Benutzung der Ankerständer zum Festsetzen der Einrichtung.

Der Erfindung liegt die Aufgabe zugrunde, eine Einrichtung der als bekannt vorausgesetzten Art zu schaffen, welche die Bearbeitung des Kokskuchens von beiden Seiten der Kammer, also von der Maschinen- und der Koksseite her, sowie außerdem eine gefahrlose Beseitigung des aus der Ofenkammer ausgetragenen Kokses ermöglicht.

Gemäß der Erfindung wird diese Aufgabe dadurch gelöst, daß das als Portal ausgebildete Gerüst an seinen senkrechten Stützen mit steuerbaren und einzeln angetriebenen Fahrwerken für den gleislosen Betrieb auf den Gleiskörpern der Koks- und der Maschinenseite versehen ist und einen Koksaufnahmebehälter mit einem bis zur jeweiligen Ofensohle reichenden verstellbaren Aufgabeförderer, sowie eine Aufnahmevorrichtung für den gelöschten Koks mit einem Austragsförderer aufweist.

Die Erfindung ermöglicht trotz der stark unterschiedlichen Spurweite des Gleises der Koksausdrückmaschine gegenüber dem Fahrgleis des Löschwagens das Befahren dieser Schienenbereiche auf beiden Seiten der Batterie. Dadurch kann die Maschine bedarfsweise auf jeder Seite der Koksofenbatterie eingesetzt werden ; insbesondere bei der Beseitigung von Betriebsstörungen kann die Kombination aus Schaufel- und Kratzeinrichtung auch zur Herstellung einer geeigneten Angriffsfläche für die Ausdrückstange an dem in der Kammer festsitzenden Kokskuchen benutzt werden. Da die Maschine außerdem für die Beseitigung von Betriebsstörungen mit einer eigenen Übernahme und Verarbeitungseinrichtung für den Koksbrand versehen ist, kann nach Beseitigung einer Betriebsstörung der normale Ofenbetrieb sofort wieder aufgenommen werden.

Diese neue Maschine ersetzt die bislang im Einsatz befindlichen Einrichtungen zum Herauskratzen des Koksbrandes über die Ofensohle und zum Beseitigen von Graphitansätzen, z. B. in Gestalt von Druckluftbrausen und mechanischen Räumern, insbesondere von Stangen und Luftlanzen durch die Auslegermaschine, mit der von einem Leitstand aus die nötigen Arbeitsvorgänge mechanisch durchgeführt werden. Dadurch werden die mit diesen Arbeiten bislang verbundenen Hitzeeinwirkungen auf das Bedienungspersonal und die Unfallgefahren vermieden, die durch herabstürzende Graphitschwarten und starken Funkenflug die manuelle Arbeit beeinträchtigen und diese bei Großraumöfen überhaupt unmöglich machen.

Die erfindungsgemäße Maschine ist aufgrund ihrer Mobilität in der Lage, unabhängig vom Energienetz auf der Maschinen- und Koksseite der Batterie die für die jeweils erforderlichen Arbeitsgänge günstigste Stellung einzunehmen, ohne daß ihre Standsicherheit gefährdet ist. Deswegen läßt sich auch der Ausleger der Maschine als Träger einer Reparaturbühne verwenden, welche das aufwendige Verschieben und Absichern von Arbeitsbühnen vermeidet, die üblicherweise für die Überwachung und Einstellung an Querverankerungen, Kammerrahmen und Kammerverschlüssen der Koksofenbatterie im Rahmen der ständigen Pflege- und Wartungsarbeiten sonst verwendet werden muß. Den Ausleger kann man außerdem wie ein Hebezeug benutzen.

Vorzugsweise und gemäß einem weiteren Merkmal der Erfindung wird deswegen die neue Einrichtung zweckmäßig so ausgeführt, daß das Portal eine obere Plattform aufweist, unter der Schienen eines zwangsgeführten Wagens angeordnet sind, auf dem der Drehkranz, der Schwenkantrieb des Auslegers und eine einen Leitstand umgebende Kabine verlagert sind, wobei unter der Plattform eine Zwischenbühne im Portal vorgesehen ist, die zur Verlagerung eines wassergefüllten Koksaufnahmebehälters mit Abdeckhaube dient, in die der ausfahrbare Koks zwischen Förderer reibt, wobei der Austragsförderer unter dem Koksaufnahmebehälter angeordnet ist.

Bei dieser Ausführungsform der erfindung kann man bei verschiedenen, weiter unten im einzelnen erläuterten Arbeitsvorgängen, welche der Beseitigung von Betriebsstörungen beim Ausdrücken des Kokses aus der Ofenkammer dienen, den hierbei anfallenden glühenden Koks unter der Auslegermaschine unterbringen und ihn dabei gleichzeitig ablöschen, so daß ein gefahrloser Transport möglich ist. Die Möglichkeit des Auslegers gestattet es, von der Koksseite bzw. Maschinenseite jeden Teil der halben Ofenkammer einschließlich der Ofenwände zu erreichen, indem die Bewegungen der Maschine auf dem Portal und die Bewegungen des Auslegers auf dem Drehkranz ausgenutzt bzw. miteinander kombiniert werden.

Nach einem weiteren Merkmal der Erfindung sind auf dem Drehkranz der Auslegermaschine ein auf den Ausleger wirkender Schwenkantrieb und ein horizontales Gelenk angeordnet, das den starren, aus mehreren Sektionen bestehenden und einen Kühlmittelvor- und Külmittelrücklauf enthaltenden Ausleger aufnimmt, an dem in der Nähe des Drehgelenkes seines Schwenkantriebes ein Antrieb zur Zuführung von Bewegungsenergie für einen am Anschlußkopf über ein weiteres horizontales Gelenk anschließbaren Kombination aus Schaufel- und Kratzeinrichtung befestigt ist.

Bei dieser Ausführungsform der Erfindung kann man durch eine einfache Schubbewegung dieses Konstruktionselement als Schaufel aber auch als Kratzeinrichtung benutzen. Die Schaufel dient dazu, den Koks von der Ofensohle aufzunehmen und zu vermeiden, daß er wie bisher über die Ofensohle herausgekratzt wird. Dadurch werden die Ofensohlen und auch die unteren Lagen der Ofenwände geschont. Für besonders festsitzenden Koks besteht die Möglichkeit, den Ausleger mit einem Reißhaken bzw. einem Dorn auszurüsten. Der Ausleger und auch das zur Betätigung der Schaufel auf dem Ausleger verlegte Schubgestänge werden durch einen Zwangsumlauf mit integrierter Kühlung ständig gekühlt, so daß die Funktionstüchtigkeit der Maschine durch Hitzeeinwirkung nicht beeinträchtigt wird. Die Einsatzzeit der neuen Einrichtung ebenso wie die für die einzelnen Vorgänge erforderlichen Arbeitszeiten lassen sich dadurch wesentlich verkürzen.

Die Einzelheiten, weiteren Merkmale und andere Vorteile der Erfindung ergeben sich aus der nachfolgenden Beschreibung einer Ausführungsform anhand der Figuren in der Zeichnung ; es zeigen
Figur 1 in Stirnansicht eine Einrichtung gemäß der Erfindung bei der Entfernung von Koksbrand aus einer Ofenkammer mit Hilfe der Schaufel- und Kratzkombination,
Figur 2 in abgebrochener Darstellung eine Draufsicht auf den Gegenstand der Fig. 1,
Figur 3 eine Draufsicht auf den Ausleger der Maschine, welche bei der Einrichtung nach Fig. 1 Verwendung findet,
Figur 4 die Einrichtung in der Fig. 1 entsprechender Darstellung, jedoch auf der Maschinenseite der Koksofenbatterie und
Figur 5 schematisch eine Ausführungsform der erfindungsgemäßen Kombination aus einer Schaufel- und Kratzeinrichtung zum Entfernen des Kokses aus jeder Ofenkammer.

Gemäß den Fig. 1 und 4 ist die Ofenkammer mit 1 bezeichnet. Die Ofendecke 2 zeigt eine Steigrohreinmündung bei 4 und Füllöcher 5. Die Ofenkammer 1 hat eine Ofensohle 3. Gemäß Fig. 1 ist der Meistergang 7 auf der Koksseite der Batterie dargestellt. Wie die Draufsicht nach Fig. 2 zeigt, hat jede Ofenkammer Ankerständer 8 und einen Kammerrahmen 9. Die Heizwände sind bei 10 wiedergegeben.

Unterhalb des Meistergangs 7 auf der Koksseite der Batterie ist auf einem Fundament 11 das aus den Schienen 12,13 bestehende Fahrgleis 14 des nicht dargestellten Kokslöschwagens verlegt. Zwischen den Schienen 12,13 fährt eine Einrichtung 15, welche im folgenden näher beschrieben wird.

Die Einrichtung 15 hat ein Fahrgestell, das von einem Portalgerüst 16 mit senkrechten Stielen 17-20 und Aussteifungen gebildet wird, von denen einige in Fig. 1 bei 22 und 23 angedeutet sind. Das Portal trägt an seinen Stielen in Drehschemeln 24 mit senkrechten Drehachsen gelagerte Laufwerke 25, die gemäß dem dargestellten Ausführungsbeispiel von mehreren gummibereiften Rädern 26, 27 gebildet werden. Die Laufwerke sind unter sich identisch ausgebildet. Ihre Räder werden mit Hydromotoren 28 angetrieben, deren Versorgung über einen nicht dargestellten dieselhydraulischen Antrieb erfolgt, welcher auf dem Portal untergebracht ist. Jedem Laufwerk 25 ist eine ausfahrbare Abstützung 29 mit entsprechender Bodenplatte 30 zugeordnet. Dadurch ist es möglich, die Einrichtung zuverlässig abzustützen und die Räder zu entlasten, sobald sie ihre richtige Arbeitsstellung erreicht hat.

An dem Portal 16 befinden sich die erforderlichen Treppenaufgänge z. B. bei 31 und 32, die als Zugang zu einer Zwischenbühne 33 bzw. zur Verbindung der Zwischenbühne 33 mit einer Plattform 34 dienen. Die Zwischenbühne 33 und die Plattform 34 sind mit dem nötigen Geländer, wie z. B. bei 35 dargestellt, versehen. Außerdem dient der Aufbau des Portals zur Verlagerung von Schutzeinrichtungen gegen Hitzewirkung und Wasserdämpfe.

Unter der Oberseite der oberen Plattform 34 befinden sich Schienen 37, 38, die zusammen das Fahrgleis für einen zwangsgeführten Wagen 39 bilden. Dieser Wagen trägt den feststehenden Teil eines Drehkranzes 40, dessen um eine senkrechte Achse drehbarer Teil eine Kabine 41 aufnimmt, die einen Leitstand 42 umgibt, vor dem ein Sitz 43 für den Bedienungsmann aufgestellt ist. Der Wagen ist in Richtung des Doppelpfeiles 44 und damit in Richtung der Ofenachse in beiden Richtungen verfahrbar. Durch den Drehkranz 40 wird eine Drehung in horizontaler Ebene möglich. Diese wird für einen Ausleger 45 benutzt, der an seinem dem Wagen zugeordneten Ende 46 in einem Betriebsgelenk 47 verlagert ist, das eine horizontale Drehachse aufweist. Mit Hilfe eines von einem oder mehreren Schubkolbengetrieben 48 gebildeten Schwenkantriebes, der sich einerseits bei 49 auf dem Drehkranz und andererseits bei 50 an der Unterseite des Auslegers 45 abstützt, kann der Ausleger außerdem in senkrechter Ebene geschwenkt werden.

Dieser Ausleger ist gemäß dem dargestellten Ausführungsbeispiel dreiteilig und besteht demgemäß aus einem Zwischenausleger, dem Grundausleger 46' und dem in diesen einsteckbaren Endausleger 46". Die Ausleger sind hohl ausgebildet und besitzen einen Kühlmittelvorlauf gemäß den Pfeilen 95, 96, sowie einen Kühlmittelrücklauf gemäß den Pfeilen 97 bzw. 98. Das Kühlmittel besteht aus Wasser, das gemäß der Darstellung nach Fig. 3 dem Grundausleger über einen Zuflußstutzen 51 zugeführt und aus dem Grundausleger über einen Ablaufstutzen 52 entsprechend den Pfeilen 53 bzw. 54 abgeführt wird. Die allgemein mit 55 bezeichnete Einsteckvorrichtung dient dazu, GrundausIeger, ` Zwischenausleger und Endausleger miteinander zu verbinden und über entsprechende Stutzen 56, 57 den angeschlossenen Endaüsleger 46" mit den Kühlmittelläufen zu verbinden.

Ein am freien Ende des Auslegers 45 sitzender Endabschnitt 58 des Auslegers ist nach oben abgewinkelt und trägt dort einen Aufnahmekopf 59 für eine Kratz- und Schaufeleinrichtung für eine Arbeitsbühne und gegebenenfalls für eine Manipulationszange. Dargestellt ist in Fig. 1 die Ausrüstung des Auslegers 45 mit einer Schaufelkombination 60. Das Schaufelgelenk 61 ist an den Aufnahmekopf 59 über ein Gelenk angeschlossen ; die Schaufelkombination wird über ein Schubgestänge 62 von einem Schubkolbengetriebe 63 betätigt, das so auf dem Grundausleger mit einer Konsole 64 verlagert ist, daß es außerhalb der Ofenkammer bleibt, wenn sich der Wagen 39 in seiner vorderen Endstellung befindet.

Unterhalb der Plattform befindet sich ein Zwischenförderer 66 mit einer Aufgaberutsche 67, die der Ofensohle 3 angelegt werden kann. Dieser Förderer 66 befindet sich unter einer Abdeckung 68, die als Hitzeschutz und Emissionsschutz dient und kann in das Portal so weit zurückgezogen werden, daß sich die Einrichtung 15 längs der Ofenbatterie bewegen kann, ohne mit dem Meistergang zu kollidieren. Der Förderer 66 dient im übrigen dazu, aus der Ofenkammer 1 stammenden glühenden Koks in einen Koksaufnahmebehälter 70 zu fördern, der im Portal verlagert ist. Eine Bedüsung bei 71 dient zur Niederschlagung von Stäuben, Rauch und Dämpfen, wenn der glühende Koks in den wassergefüllten Teil 72 des Koksaufnahmebehälters 70 gefördert wird. Die Wände des Koksaufnahmebehälters 70 konvergieren nach unten, so daß der Koks von selbst auf den hinteren Teil eines Austragsförderers 74 fallen kann, dessen Antrieb bei 75 in Fig. 2 wiedergegeben ist und der dazu dient, den abgelöschten Koks an geeigneter Stelle auszutragen. Auf der Zwischenbühne befindet sich ein Wasservorratsbehälter 76 für den Kühlmittelkreislauf und eine Kühleinrichtung zur Kühlung des Kühlmittelkreislaufes 79, der im Zusammenhang mit der Fig. 3 bereits beschrieben worden ist. Au- ßerdem sind auf der Zwischenbühne ein Kompressor, die bereits erwähnte Hydraulikstation, ein Generator, eine Pumpenstation, der Kraftstofftank für die Dieselmaschine, der Schlammbehälter und Kühleinrichtungen für die Druckluft und Hydrauliköl untergebracht.

Wie weiter unten noch erläutert wird, kann der Ausleger auch zur Aufnahme eines Servicegerätes dienen, das bei 77 in Fig. 3 wiedergegeben ist. Daneben kommen verschiedene Werkzeuge in Betracht, die bei 78 auf der oberen Plattform abgelegt werden können.

Gemäß Fig. 5 ist an dem Ende des schematisch bei 80 angegebenen Auslegers an einer orthogonal zum Ausleger 80 angeordneten Platte 81 ein Drehgelenk 82 befestigt. Der Gelenkzapfen 83 des Drehgelenkes sitzt etwa im Scheitel je einer dreieckigen Konsolenplatte 84, deren Basis bei 85 mit einer weiteren Platte 86 verbunden ist. Diese Platte 86 hat eine Schneide 87 als Abschluß ihres Vorderteils und dient mit ihrem Abschnitt 88 zwischen der Platte 81 und der Schneide 87 als Schaufel (vgl. die bei 89 angedeutete Schaufelfüllung). Der rückwärtige Teil zwischen der Platte 81 und der rückwärtigen Kante 90 dient als Krätzer in der Stellung der Kombination, die in gestrichelter Linienführung bei 91 wiedergegeben ist. Die dazu erforderliche Bewegungsenergie wird von einer Schubstange 93 geliefert, die ihrerseits über ein Drehgelenk 94 an die Konsolenplatte 84 angeschlossen ist.

Nachfolgend sollen einzelne Funktionen der beschriebenen Einrichtung erläutert werden :
1. Beseitigung einer Betriebsstörung durch festsitzenden Koksbrand in der Ofenkammer

Bei einem festsitzenden Ofen, bei dem sich noch kein glühender Koks in der Überleitwanne des Kokskuchenführungswagens befindet, fährt zunächst der Kokskuchenführungswagen zur Seite. Danach wird die Einrichtung 15 vor die Ofenkammer gefahren und dort ausgerichtet. Sobald das geschehen ist, werden die erwähnten Stützen 29 ausgefahren, wodurch die Einrichtung stabilisiert ist. Alle erforderlichen Manipulationen zur Entfernung des glühenden Kokses aus der Ofenkammer werden von dem Leitstand 42 aus gesteuert. Der Maschinist ist dabei keinerlei Gefahren durch herabstürzenden glühenden Koks, Hitzeeinwirkungen oder Emissionen ausgesetzt. Der mit der Schaufelkombination 60 herausgekratzte Koks gelangt über den Zwischenförderer 66 zu der beschriebenen Löscheinrichtung und von dort zum Kokssammelbehälterteil. Mit Hilfe des Austragsförderers 74 kann der gelöschte Koks in den nicht dargestellten mobilen Container abgegeben werden. Emissionen gas-und staubförmiger Art werden über eine Absaugeinrichtung mit kombinierter Entstaubung unschädlich gemacht. Der Anschluß der entsprechenden Vorrichtungen erfolgt u. a. an dem Stutzen 99, der sich in der Abdeckhaube 100 des Aufnahmebehälters 70 befindet.

Die Schaufelkombination kann eine einfache Schub-bewegung ausführen und dient dabei sowohl als Schaufel wie als Kratzeinrichtung.

Mit der Schaufel kann der Koks von der Ofensohle 3 aufgenommen und auf den Förderer 66 entleert werden. Die statischen Kräfte werden von der Abstützung aufgenommen. Dadurch ist auch bei max. Auslegerlänge die Standsicherheit des Portals gewährleistet. Die Bewegung der Schaufelkombination wird ergänzt durch die Bewegung des Wagens 39, der über eine Spilleinrichtung 92 (Fig. 2) mit Umlenkeinrichtung bewegt werden kann. Mit einer solchen Spilleinrichtung ist es möglich, den Wagen mit der maximalen Kraft zu ziehen oder zu drücken, unabhängig von der Schienenreibung.

### 2. Betriebsstörung durch festsitzenden Koksbrand teils in der Ofenkammer, teils in dem Kokskuchenführungswagen

Die Einrichtung 15 wird bei derartigen Betriebsstörungen sofort und gezielt eingesetzt. Der Kokskuchenführungswagen bleibt dabei in der jeweiligen Stellung vor dem Ofen stehen. Die erforderlichen Manipulationen werden vom Leitstand 42 der Einrichtung aus vorgenommen, wobei zunächst nur der glühende Koks aus der Kokskuchenführung entfernt wird. Nachdem das geschehen ist, läßt sich der Kokskuchenführungswagen ohne Schwierigkeiten zur Seite fahren. Die Entfernung des glühenden Kokses aus der Ofenkammer erfolgt in der gleichen Weise, wie sie vorstehend unter 1. beschrieben worden ist.

### 3. Festsitzende Ofenfüllung

Es kann vorkommen, daß die Ofenkammer von der Maschinenseite (Fig. 4) gekratzt werden muß. Bei einem unterbrochenen Ausdrückvorgang, bedingt durch Störungen im Ofengang, ist das fast immer erforderlich, weil dabei der Kopf des Kokskuchens beschädigt wird. Ein neuer Druckvorgang kann erst dann eingeleitet werden, wenn der lose Koks aus der Ofenkammer so weit entfernt ist, daß der Druckkopf kraftschlüssig auf den Kokskuchen aufgesetzt werden kann.

Bei Großraumöfen lassen sich diese Arbeiten manuell nur mit großer Anstrengung durchführen, weil in solchen Fällen der Kokskuchen fast schon zu weit in der Ofenkammer steckt. Die Einrichtung 15 kann dagegen sehr einfach und schnell mit den erforderlichen Einrichtungen, die sich den jeweiligen Betriebsverhältnissen anpassen lassen, den Kokskuchen so weit herrichten, daß ein neuer Druckvorgang eingeleitet werden kann. Das ist in der Fig. 4 angedeutet.

### 4. Reparaturen am keramischen Material

Um einen störungsfreien Druckbetrieb zu gewährleisten, ist eine ständige Pflege des keramischen Ofenteiles unumgänglich. In der Regel werden diese Arbeiten manuell ausgeführt. Die Reparaturen sind meistens nicht sehr dauerhaft, weil je nach Lage der reparaturbedürftigen Stelle das Reparaturmaterial nur unvollständig und auch nicht schnell genug aufgetragen werden kann.

Die Einrichtung 15 benutzt ihren Ausleger 45 zur Aufnahme von Reparaturwerkzeugen und kann gleichzeitig die Reparaturstelle fixieren. Damit wird es möglich, die Reparatur gezielt, schnell und dauerhaft durchzuführen, unabhängig von der Lage der Reparaturstelle mit einem Minimum an Personal und Reparaturmaterial. Die Steuerung der Vorgänge erfolgt vom Leitstand 42 aus, wobei die Anvisierung der beschädigten Stelle mit einer optischen Überwachung bzw. Lasereinrichtung in Kombination mit einem Miniprozessor auch programmgesteuert vorgenommen werden kann. Das gesamte Reparaturprogramm einschließlich der auswechselbaren Werkzeuge umfaßt beispielsweise folgende Vorgänge :
- Vorkopfpflege durch Aufspritzen von Massen,
- Egalisieren der Reparaturstellen mit Schaber- und Schleifvorrichtungen ;
- Schweißen von Steinflächenschäden und offenen Steinfugen,
- Auftragen von Ofensohlenmassen und Einsetzen von einzelnen Steinen in den Wandverband.

### 5. Optische Kontrolle der Ofenwände, Ofendecke und Ofensohlen

Zur regelmäßigen Überwachung der Ofenwände, Ofensohlen und Ofendecken sind in bestimmten Zeitabständen optische Kontrollen erforderlich. Diese werden von der Maschinen-und Koksseite durch Inaugenscheinnahme und Abschätzen von farblichen Abstufungen vorgenommen. Solche Verfahren liefern jedoch keine relevanten Ergebnisse.

Mit der Einrichtung 15, die den Ausleger 46" zur Aufnahme von Fernseh- oder Infrarotkameras einsetzen kann, lassen sich gezielte Wand-, Decken- und Ofensohlenuntersuchungen vornehmen. Schäden können so schneller erkannt und die Reparaturen rechtzeitiger vorgenommen werden, was zu einer größeren Verfügbarkeit der Koksöfen und zu längeren Standzeiten beiträgt.

### 6. Gezieltes Abtrennen von graphitartigen Ansätzen im Ofenkammerraum, Steigrohren und Füllöchern

Bei Einsatz hochflüchtiger Kohlen, Überhitzungen im Gassammelraum, nicht optimaler Füllhöhe in der Ofenkammer und kurzen Garungszeiten lassen sich graphitartige Ansätze im Bereich des Gassammelraumes, der Steigrohreinmündung, des Steigrohres und der Füllöcher nicht vermeiden. Diese Ansätze sind nur sehr schwer zu entfernen, weil sie nach einer bestimmten Zeitdauer steinhart werden.

Alle bisher auf den Druckkopf der Koksausdrückmaschine eingesetzten Einrichtungen, wie Luftbrausen oder Kratzeinrichtungen, bringen keine befriedigenden Resultate. Auch mechanische Einrichtungen zur Entfernung der Ansätze in den Füllöchern und Steigrohren arbeiten noch nicht zufriedenstellend. Ist erst ein bestimmter Grad dieser Ansätze erreicht, so ist deren manuelle Entfernung bislang unumgänglich.

Mit der Einrichtung 15 kann durch Stoß-Reißeinrichtungen bzw. Luftlanzen, die auf dem Ausleger 45 angebracht werden, das Entfernen der Ansätze gezielt, schnell und gefahrlos vom Leitstand 42 aus vorgenommen werden. Das gilt insbesondere für die Entfernung der Ansätze im Bereich der Steigrohreinmündung im unteren Teil der Füllöcher, die von mechanischen Einrichtungen bislang nicht erfaßt werden können.

### 7. Einsatz einer Manipulationszange

Die Einrichtung 15 kann am oberen Teil des Auslegers eine allseitig bewegbare Manipulationszange aufnehmen. Mit dieser Einrichtung ist man in der Lage, Greifbewegungen, die einer Handbewegung gleichkommen, an unzugänglichen Stellen im heißen Ofenkammerteil vom Leitstand aus zu steuern. Unter Einbeziehung der optischen Fernkontrolle lassen sich Arbeitsvorgänge, wie Herausnehmen beschädigter Steine, Einsetzen neuer Steine oder Einsetzen herausgefallener Anheizstopfen einfach und problemlos steuern ; auch an schwer erreichbaren Stellen. Z. Zt. werden Reparaturen an den Kammerwänden so ausgeführt, daß man die Ofeneinheit einschließlich der dazugehörigen Nachbaröfen außer Betrieb setzt, durch Absenken der Heizzugtemperaturen die Kammerwände mit Wärmedämmaterial abschirmt bzw. Spiegel setzt und die Reparaturen in der Ofenkammer vor Ort vornimmt. Dazu ist ein ganz beträchtlicher Teil von Arbeitsaufwand erforderlich. Außerdem kommt es zu Schäden an den Ofenkammern durch das Ab- und Aufheizen.

### 8. Mobile Reparaturbühne

Der Ausleger 46" kann mit einer Reparaturbühne bestückt werden, die vom Leitstand 42 aus zu bedienen ist. Dadurch entfällt das lästige Verschieben und Absichern der Arbeitsbühne, die bisher auf den Meistergang aufgestellt werden mußte. Außerdem läßt sich der Ausleger bei 45 als Hebezeug verwenden.

## Patentansprüche

1. Einrichtung für die Koksofenbedienung, bestehend aus einem längs einer Koksofenbatterie fahrbaren, als Portal ausgebildeten Gerüst und einer auf dem Gerüst in Querrichtung fahrbaren Auslegermaschine, deren horizontal drehbarer und senkrecht schwenkbarer Ausleger mit Kühlmittelkanälen versehen ist und an seinem freien Ende einen Anschlußkopf für vorzugsweise mehrerer Arbeitsgeräte, darunter wenigstens eine Kombination aus einer Schaufel- und Kratzeinrichtung zum Entfernen von Koks aus jeder: Ofenkammer aufweist, dadurch gekennzeichnet, daß das Gerüst (16) an seinen senkrechten Stützen mit steuerbaren und einzeln angetriebenen Fahrwerken (24-30) für den gleislosen Betrieb auf den Gleiskörpern der Koks- und der Maschinenseite versehen ist und einen Koksaufnahmebehälter (70) mit einem bis zur jeweiligen Ofensohle reichenden, verstellbaren Aufgabeförderer (66) sowie eine Aufnahmevorrichtung (72) mit einem Austragsförderer (74, 75) aufweist.

2. Einrichtung nach Anspruch 1, dadurch gekennzeichnet, daß die Auslegermaschine mit ihrem das horizontale Drehwerk aufnehmenden Unterwagen (39) auf Schienen (37, 38) einer oberen Plattform (34) zwangsgeführt ist, unter der eine Zwischenbühne (33) vorgesehen ist, die zur Verlagerung eines wassergefüllten Koksaufnahmebehälters (70) mit einer Abdeckhaube (100) mit Stutzen (99) und nachgeschalteten Entstaubungseinrichtungen dient, in die der ausfahrbare Koksaufgabeförderer (66) ragt, wobei der Austragsförderer (74, 75) unter dem Koksaufnahmebehälter (70) angeordnet ist.

3. Einrichtung nach einem der Ansprüche 1 oder 2, dadurch gekennzeichnet, daß auf dem Drehkranz (40) der Auslegermaschine ein horizontal angeordnetes Gelenk (47) angeordnet ist, das den aus mehreren Sektionen (46'. 46") bestehenden und einen Kühlmittelvor- und einen Kühlmittelrücklauf (95, 96 ; 97, 98) enthaltenden Ausleger (45) aufnimmt, an den in der Nähe des Drehgelenkes (47) und seines Schwenkantriebes (48) ein Antrieb (63) zur Zuführung von Bewegungsenergie zu einem am Anschlußkopf (59) über ein weiteres horizontal angeordnetes Gelenk (61) anschließbaren Arbeitswerkzeug befestigt ist.

4. Einrichtung nach einem der Ansprüche 1 bis 3, dadurch gekennzeichnet, daß die Kombination aus einer Schaufel- und Kratzeinrichtung aus einer mit ihrem Vorderteil als Schaufel und ihrem Hinterteil als Krätzerblatt dienenden Platte besteht, auf deren Oberseite eine Konsole als Anschluß für je ein horizontales Drehgelenk des Auslegers und einer Schubstange zur Zuführung der Bewegungsenergie über den Antrieb (63) angebracht ist.

5. Einrichtung nach Anspruch 4, dadurch gekennzeichnet, daß die Schubstange (62) aus einem aus hitzebeständigen Werkstoff bestehenden Rohr besteht.

6. Einrichtung nach einem der Ansprüche 1 bis 5, dadurch gekennzeichnet, daß der Ausleger (45) zur Aufnahme von Fernseh- und Infrarotkameras für die gezielte Wand-, Decken- und Ofensohlenuntersuchung eingerichtet ist.

7. Einrichtung nach einem der Ansprüche 1 bis 6, dadurch gekennzeichnet, daß der Ausleger (45) zur Aufnahme von Stoß- und Reißeinrichtungen und/oder Luftlanzen für die Entfernung von Graphitansätzen, insbesondere im Bereich der Steigrohreinmündungen und im unteren Teil der Füllöcher eingerichtet ist.

8. Einrichtung nach einem der Ansprüche 1 bis 7, dadurch gekennzeichnet, daß der Ausleger (45) zur Aufnahme einer Manipulationszange für Reparaturarbeiten in der Ofenkammer eingerichtet ist.

9. Einrichtung nach einem der Ansprüche 1 bis 8, dadurch gekennzeichnet, daß der Ausleger (45) zur Aufnahme einer Arbeitsbühne eingerichtet ist, die vom Leitstand (42) der Auslegermaschine bzw. von der Bühne selbst steuerbar ist.

10. Einrichtung nach einem der Ansprüche 1 bis 9, gekennzeichnet durch die Unterbringung eines Kompressors, einer Hydraulikstation mit Generator, Pumpe und Dieselmaschine sowie Kraftstofftank, eines Wasservorratsbehälters (76) für die Auslegerkühlung, eines Schlammbehälters und eines Kühlers (79) auf der Zwischenbühne (33).

## Claims

1. An installation for coke furnace servicing, comprising a framework capable of travelling along a block of coke furnaces and configured as a gantry, and a jib mechanism capable of travelling on the framework in a transverse direction, the horizontally rotatable and vertically swivellable jib being provided with coolant channels and having at its free end a terminal head for preferably several implements including at least a combined shovelling and scraping device for the removal of coke from each furnace chamber, characterised in that the framework (16) is provided at its vertical supports with controllable and individually powered bogies (24-30) for operation without rails on the track members on the coke side and on the mechanism side, and includes a coke collection container (70) with a movable charging conveyor (66) capable of reaching as far as the furnace floor at any given time, as well as a collection facility (72) with a discharge conveyor (74, 75).

2. An installation according to claim 1, characterised in that the jib mechanism with its carriage (39) which accommodates the horizontal rotating mechanism is guided on rails (37, 38) on an upper platform (34), beneath which an intermediate platform (33) is provided, which serves to hold a water-filled coke collection container (70) with a cover (100) with supports (99) and dust removal devices connected at the outlet side, into which intermediate platform the extendable coke charging conveyor (66) protrudes, while the discharge conveyor (74, 75) is fitted underneath the coke collection container (70).

3. An installation according to one of claims 1 or 2, characterised in that a horizontally fitted joint (47) is mounted on a ring mount (40) of the jib mechanism, in order to accept the jib (45) which consists of several sections (46', 46") and contains a forward motion channel and a return channel for coolant (95, 96 ; 97, 98), a drive (63) being fastened to the jib in the vicinity of the swivel joint (47) and of its pivot drive (48), in order to deliver motive power to an operating tool connected to the terminal head (59) via a further horizontally fitted joint (61).

4. An installation according to one of claims 1 to 3, characterised in that the combined shovelling and scraping device consists of a plate with its front serving as a shovel and its rear part serving as scraper, on whose top side a bracket is mounted as a connection for a horizontal swivel joint associated with the jib and a horizontal swivel joint associated with a connecting rod for the delivery of motive power via the drive (63).

5. An installation according to claim 4, characterised in that the connecting rod (62) consists of a tube made of heat-resistant raw material.

6. An installation according to one of claims 1 to 5, characterised in that the jib (45) is adapted to accept television and infrared cameras for the aimed examination of walls, ceilings and furnace floors.

7. An installation according to one of claims 1 to 6, characterised in that the jib (45) is adapted to accept impact and scraping devices and/or air lances for the removal of graphite deposits, especially in the vicinity of the ascending pipe inlets and in the lower part of the fill holes.

8. An installation according to one of claims 1 to 7, characterised in that the jib (45) is adapted to accept manipulative forceps for repair work in the furnace chamber.

9. An installation according to one of claims 1 to 8, characterised in that the jib (45) is adapted to accept a working platform which can be directed from the control position (42) of the jib mechanism or from the platform itself.

10. An installation according to one of claims 1 to 9, characterised by the incorporation of a compressor, of a hydraulic station comprising a generator, pump and diesel engine as well as a fuel tank, of a water supply tank (76) for cooling the jib, of a sludge container, and of a cooler (79) on the intermediate platform (33).

## Revendications

1. Dispositif pour l'exploitation de fours à coke, constitué par un équipage se présentant sous la forme d'un portique, mobile le long d'une batterie de fours à coke, et d'une machine à flèche mobile sur l'équipage en direction transversale, dont la flèche qui peut tourner horizontalement et pivoter verticalement est munie de canalisations à agent de refroidissement et comprend à son extrémité libre une tête de raccordement pouvant supporter, de préférence, plusieurs équipements de travail et au moins une combinaison formée par un dispositif à pelle et à râcle en vue de retirer le coke de chaque chambre de four, caractérisé en ce que l'équipage (16) est muni sur ses appuis verticaux de dispositifs de roulement (24-30) pouvant être commandés et entraînés individuellement en vue du fonctionnement sans rails sur les éléments de voie situés du côté du coke et des machines et comprend un bac récepteur de coke (70) comportant un convoyeur de chargement mobile (66) pouvant atteindre chaque sole de four ainsi qu'un dispositif récepteur (72) comportant un convoyeur de déchargement (74, 75).

2. Dispositif selon la revendication 1, caractérisé en ce que la machine à flèche est guidée de façon obligée par son chariot inférieur (39) qui supporte le mécanisme de rotation horizontale sur des rails (37, 38) d'une plate-forme supérieure (34), sous laquelle est prévu un plancher intermédiaire (33) qui sert à supporter un bac récepteur de coke (70) rempli d'eau, comportant un capot de recouvrement (100) muni d'appuis (99) et de dispositifs de dépoussiérage montés à l'aval, dans lesquels pénètre le convoyeur de chargement de coke (66), le convoyeur de déchargement (74, 75) étant disposé sous le bac récepteur de coke (70).

3. Dispositif selon l'une des revendications 1 ou 2, caractérisé en ce qu'une articulation (47) est disposée horizontalement sur la grue tournante (40) de la machine à flèche, sur laquelle est montée une flèche (45) constituée par plusieurs sections (46', 46") et contenant une arrivée et un retour d'agent de refroidissement (95, 96 ; 97, 98), flèche sur laquelle est fixé à proximité de l'articulation de rotation (47) et de son mécanisme de pivotement (48) un mécanisme (63) destiné à amener l'énergie nécessaire à la manoeuvre d'un outil de travail pouvant être raccordé par l'intermédiaire d'une articulation horizontale (61) à une tête de raccordement (59).

4. Dispositif selon l'une des revendications 1 à 3, caractérisé en ce que le dispositif constitué par la combinaison d'une pelle et d'une racle se présente sur son côté avant sous forme d'une pelle et sur son côté arrière sous forme d'une plaque servant de lame de raclage, sur le côté supérieur de laquelle est montée une console pour le raccordement d'une articulation horizontale de la flèche et d'une tige de poussée pour l'amenée de l'énergie nécessaire aux mouvements, par l'intermédiaire du mécanisme (63).

5. Dispositif selon la revendication 4, caractérisé en ce que la tige de poussée (62) est constituée par un tube en matériau résistant à la chaleur.

6. Dispositif selon l'une des revendications 1 à 5, caractérisé en ce que la flèche (45) est équipée pour supporter une caméra de télévision et à infrarouges en vue de l'inspection précise des parois, du toit et de la sole des fours.

7. Dispositif selon l'une des revendications 1 à 6, caractérisé en ce que la flèche (45) est équipée pour supporter des dispositifs de percussion et d'arrachement, et/ou de lances à air, pour éliminer des dépôts de graphite, en particulier dans la région des embouchures de la colonne montante et à la partie inférieure des trous de remplissage.

8. Dispositf selon l'une des revendications 1 à 7, caractérisé en ce que la flèche (45) est équipée pour supporter une tenaille de manipulation en vue d'effectuer des travaux de réparation dans la chambre des fours.

9. Dispositif selon l'une des revendications 1 à 8, caractérisé en ce que la flèche (45) est équipée pour supporter une plate-forme de travail qui peut être commandée à partir du poste de commande (42) de la machine à flèche ou à partir de la plate-forme elle-même.

10. Dispositif selon l'une des revendications 1 à 9, caractérisé par le fait que le plancher intermédiaire (33) supporte un compresseur, une poste hydraulique avec un générateur, une pompe et une machine diesel ainsi qu'un réservoir de carburant, un réservoir d'eau (76) pour le refroidissement de la flèche, un bac à boue et un dispositif de refroidissement (79).
